# EUROPÄISCHE PATENTSCHRIFT

(11) **EP 0 034 565 B1**
(45) Veröffentlichungstag und Bekanntmachung des Hinweises auf die Patenterteilung: **27.04.1983**
(21) Anmeldenummer: 81810015.8
(22) Anmeldetag: 23.01.1981
(51) Int. Cl.: E02D 29/02, E04B 2/44, E01F 8/00, E02D 17/20

(54) **Mauer in Elementbauweise**
Wall built up with elements
Mur composé d'éléments de construction

(30) Priorität: 11.02.1980 CH 1110/80
(43) Veröffentlichungstag der Anmeldung: 26.08.1981
(73) Patentinhaber: Mannhart, Martin, CH-8890 Flums (CH)
(72) Erfinder: Mannhart, Martin, CH-8890 Flums (CH)
(74) Vertreter: Schmid, Rudolf

## Beschreibung

Die Erfindung betrifft eine Mauer, die aus vorgefertigten, rechteckigen Betonplatten und Betonquerbügeln in Elementbauweise erstellt ist, wobei die stirnseitig aneinander gestossenen, mindestens eine Reihe bildenden Wandplatten oben Aussparungen aufweisen und wobei die Querbügel mit wenigstens einer Ausnehmung versehen sind, in welche die Wandplattenränder einschiebbar sind.

Aus verschiedenen Veröffentlichungen ist es bekannt, vorgefertigte Betonbauteile zur Herstellung von Stütz- und Schallschutzwänden zu verwenden. So wird in der CH-A-514.756 beschrieben, wie aus längs und quer angeordneten Balkenelementen eine Stützmauerkonstruktion nach dem Schwergewichtstyp erstellt werden kann. Die einzelnen Balkenelemente sind mit Steckzapfen und konischen Löchern versehen, was deren Herstellung sehr verteuert. Bei statisch hoch beanspruchten Mauern werden die Elemente sehr schwer und sind schwierig zu versetzen.

Eine weitere Stützmauer für die Böschungsbefestigung ist in der CH-A-612.238 beschrieben. Diese Mauer besteht aus gestaffelt übereinander liegenden Bauelementen, die unten und oben offen sind und Kammern bilden, die durch Querrippen ausgesteift sind. Die einzelnen Elemente sind kompliziert im Aufbau, und der Anwendungsbereich ist beschränkt.

Schliesslich sei noch auf die CH-A-608.536 betreffend eine Schallschutzeinrichtung oder Böschungsbefestigung hingewiesen, die aus Querwandelementen und Längswandteilen zusammengesetzt ist.

Den bekannten Konstruktionen haften verschiedene Nachteile an. Bei einzelnen der aus Betonfertigelementen zusammengefügten Stützmauern wird die angestrebte Festigkeit nur zusammen mit der Hinterfüllung erreicht, weil die Elemente in der Erde verankert werden müssen. Wiederum andere Elementbausysteme weisen komplizierte Einzelelemente auf, deren Herstellung teuer und deren Versetzung kompliziert und aufwendig ist.

Bei relativ dichten Mauerwerken darf die Stützmauer nicht direkt an den Hang anlehnen. Vielmehr muss zwischen ihr und dem Hantg noch eine Füllung aus wasserdurchlässigem Material wie Kies, Schotter, etc. vorgesehen werden, und am Fuss müssen Drainageröhren eingebaut werden, was die Baukosten beträchtlich erhöhen kann.

Eine weitere bekannte Mauer, die der erfindungsgemässen Gattung angehört, geht aus der DE-A 2.714.524 hervor. Die Platten und Querbügel dieser Mauer sind mit symmetrischen Aussparungen versehen, die so angeordnet sind, dass es nur möglich ist, eine im Querschnitt pyramidenförmige Stützmauer zu bauen. Je höher die Stützmauer wird, desto breiter müssen die Basiselemente gewählt werden. Daher benötigt eine hohe Wand sehr viele unterschiedliche Elemente. Falls eine Ausbetonierung verlangt wird, muss mit einer erheblichen Füllmenge an Beton gerechnet werden.

Oft ist es auch erforderlich, aus statischen Gründen einen geschlossenen, armierten Betonriegel vorzusehen, was bei der bekannten Mauer nicht möglich ist, da horizontal keine durchgehenden Armierungseisen eingelegt werden können. Die Mauer genügt daher nicht allen statischen Bedürfnissen. Auch sind die Stossfugen der Wandplatten nicht umklammert, so dass für bestimmte Anwendungen die Festigkeit ungenügend ist. Der konstruktive Aufbau ist auch nicht geeignet für bogenförmige Stützmauern, da Radien nur mit grosser Schwierigkeit geführt werden können. Schliesslich sei darauf hingewiesen, dass die bekannte Mauer nur eine geringe Schallabsorption aufweist, weil sie weder mit inneren Absorptionskammern noch mit Vorsprüngen und Aussparungen versehen ist.

Ziel der Erfindung ist es, eine aus vorgefertigten Betonelementen zusammengesetzte Mauer der eingangs erwähnten Gattung zu schaffen, bei welcher die Nachteile der bekannten Mauern vermieden sind. Die Baukosten sollen gering sein, und die einzelnen Betonelemente sollen kostengünstig und einfach herzustellen und zu verlegen sein. Mit einer geringen Anzahl von Standard-Elementen soll es möglich sein, verschiedene Arten von Mauern zu bauen, z.B. Stützmauern, Schallschutzwände oder Grenzzäune. Die Stützmauern für die Böschungsbefestigung sollen eine hohe Standfestigkeit aufweisen, wasserdurchlässig sein und die Bepflanzung ermöglichen. Bei der Schallschutzwand wird ein guter Schallschutz und eine Schallabsorption angestrebt, wobei auch hier die Begrünung möglich sein soll.

Die Erfüllung dieser Anforderungen erfolgt erfindungsgemäss so, dass die Wandplatten oben mindestens eine mittige und zwei Eckaussparungen aufweisen, und dass die Querbügel unten und oben über die Stösse der Wandplatten gesteckt sind und diese halten.

Die Mauer ist nach dem Prinzip der verlorenen Schalung aufgebaut. Die Wände können beliebig hoch gewählt werden bei gleichbleibender Basisbreite. Die Breite der Stützmauer wird in Abhängigkeit von der Höhe vom Ingenieur festgelegt, wie bei Schwergewichtsmauern. Der parallele Aufbau bringt grosse Vorteile mit sich. Die Mauer kann problemlos in Radien geführt werden oder auch schräg gebaut werden, wie bei einer Schwergewichtsmauer. Zweckmässigerweise können die Stossfugen durch die Nasen der Querriegel abgedeckt werden, was eine höhere Festigkeit ergibt und ästhetisch vorteilhaft wirkt.

Nachfolgend werden anhand der Zeichnungen verschiedene Ausführungsbeispiele der Erfindung näher erläutert. Es zeigen:
Fig. 1-4 perspektivische Ansichten der vier zur Anwendung kommenden Bauelemente, nämlich Wandplatte, Montagebügel, Basisbügel und U-Bügel,
Fig. 5 eine perspektivische Ansicht einer Schwergewichtsstützmauer für die Böschungssicherung,
Fig. 6 eine Ansicht der Stützmauer zur Böschungssicherung gemäss Fig. 5 von der Seite,
Fig. 7 eine Seitenansicht einer Schallschutzwand,
Fig. 8 eine Draufsicht auf die unterste Stufe einer gebogenen Schallschutzwand oder Schwergewichtsstützmauer,
Fig. 9 eine perspektivische Ansicht einer Zaunmauer,
Fig. 10 eine Ansicht der Zaunmauer gemäss Fig. 9 von vorne, und
Fig. 11 eine Ansicht der Schwergewichtsmauer gemäss Fig. 5 von vorne.

Zur Herstellung einer Schwergewichtsstützmauer oder einer Schallschutzwand werden folgende Elemente benötigt (Fig. 1-4):
- Wandplatten 1
- Montagebügel2
- Basisbügel 3

Falls die Stützmauer mit einem oberen Abschlusszaun versehen werden soll, kommen noch einfache U-Bügel 14 hinzu. Bei diesen Elementen handelt es sich um armierte Betonteile, die in einfachen Formen hergestellt werden. Durch entsprechende Unterteilung der Formen ist es z.B. möglich, den Montagebügel 2 und den Basisbügel 3 in der gleichen Form zu giessen, was sehr vorteilhaft ist. Die vorfabrizierten Elemente werden dann an die Baustelle geliefert.

Die Wandplatten 1 sind ca. 120 cm lang, 80 cm hoch und 5 cm dick. Jede Wandplatte weist mittig eine untere und eine obere rechteckige Aussparung 4, 5 auf sowie an beiden Seiten obere Eckaussparungen 6. Die beiden mittigen Aussparungen 4, 5 sind gegengleich ausgebildet. Die Platte ist als Ganzes symmetrisch in bezug auf ihre Vertikalebene 7 geformt. Selbstverständlich sind auch andere Abmessungen möglich. Die Wandstärke richtet sich nach den statischen Anforderungen der jeweiligen Baukonstruktion. Die unteren Aussparungen dienen hauptsächlich der Mauerentwässerung und sind für die statische Konstruktion nicht unbedingt erforderlich.

Der Montagebügel 2 weist oben und unten je zwei tiefe, rechteckige Ausnehmungen 8 auf sowie auf der einen Seite eine obere Eckaussparung 9 und auf der anderen Seite eine untere Eckaussparung 10. Die beiden Eckaussparungen liegen einander diametral gegenüber. Dieses Element hat die Abmessungen 100x50x20 cm. Die unteren und die oberen Ausnehmungen 8 sind versetzt zueinander angebracht. Der Abstand a zwischen den oberen bzw. den unteren Ausnehmungen beträgt im vorliegenden Ausführungsbeispiel 40 cm. Dieser Abstand bestimmt die Mauerstärke der zu erstellenden Stützmauer oder Schallschutzwand.

Der Basisbügel 3 ist ebenfalls rechteckig ausgebildet mit den Abmessungen 80x31 x20 cm, wobei nur ein Längsrand mit zwei tiefen, rechtekkigen Ausnehmungen 11 versehen ist, die ebenfalls im Abstand a voneinander entfernt sind und die den Ausnehmungen 8 des Montagebügels 2 entsprechen.

Zur Erstellung der Stützmauer für die Böschungsbefestigung wird wie folgt vorgegangen: Zuerst wird ein Fundament 12 in an sich bekannter Weise ausgehoben, mit Beton gefüllt und sauber abgezogen. Dann werden die Basisbügel 3 im Abstand voneinander quer zur Längsrichtung des Fundamentes 12 auf dieses gestellt, derart, dass die Ausnehmungen 11 nach oben gerichtet sind. Sodann werden die Wandplatten 1 in zwei parallelen Reihen auf die Basisbügel 3 gesteckt und stirnseitig aneinandergestossen. Die unteren Ekken der Wandplatten 1 ragen dabei in die Ausnehmungen 11 der Basisbügel 3 hinein, wobei die Stossfugen 13 der Wandplatten 1 von den Basisbügeln umklammert werden. Die Wandplatten 1 passen lose in die Ausnehmungen 11, so dass für deren Herstellung keine genauen Toleranzen eingehalten werden müssen. Sie müssen nach dem Versetzen mit Holzkeilen verkeilt werden. Die Versetzung erfolgt mittels eines Baggers oder eines Kleinkranes.

Als nächstes werden Montagebügel 2 auf die Wandplatten 1 aufgesteckt, und zwar je bei einer der mittigen oberen Aussparungen 5 und bei den Eckaussparungen 6. An den letzteren Stellen umgreifen die Montagebügel die Stossfugen 13 und bilden die obere Halterung für die Wandplatten 1.

Die Montagebügel 2 und die Wandplatten 1 werden nun ebenfalls gegenseitig mit Holz verkeilt, wodurch die unterste Stufe der Stützmauer bereits stabil fixiert ist. Die Querverstrebung der Wandplatten und ihr gegenseitiger Abstand a ist durch die Basisbügel 3 und die Montagebügel 2 gegeben. Um eine gute Entwässerung der Stützmauer zu gewährleisten, wird nun eine Lage Sik₋ kerbeton bis zur halben Wandplattenhöhe eingebracht. Sodann wird der Innenraum bis zur unteren Kante der oberen Aussparungen 5 der Wandplatten 1 mit Magerbeton aufgefüllt. Bei statisch hoher Beanspruchung der Stützmauer kann auch noch eine Armierung vorgesehen werden. Wie aus der Figur 11 gut ersichtlich ist, sind die Wandplatten 1 durch die Basisbügel 3 im Abstand vom Fundament 12 gehalten. Dadurch ist die Drainage des Hanges gewährleistet.

Nach diesen Arbeiten ist nun die unterste Mauerstufe fertig und ausgesteift, so dass der nicht näher dargestellte Hang bereits provisorisch gehalten und vor Einsturz gesichert ist. Der Weiterbau erfolgt nun in Tagesetappen, wobei am folgenden Tag nach dem Betonieren bereits mit der Hinterfüllung begonnen werden kann. Beim Weiterbau werden nun über die Montagebügel 2 erneut zwei weitere Reihen von Wandplatten 1 eingesetzt und verkeilt. Da die oberen und unteren Ausnehmungen 8 der Montagebügel 2 versetzt zueinander angeordnet sind, werden die beiden Parallelreihen der zweiten Mauerstufe automatisch gegen den Hang hin versetzt, im vorliegenden Fall entsprechend einem gewünschten Böschungsanzug von 5:1. Nach dem Ausbetonieren der zweiten Stufe wird mit der dritten Stufe weitergefahren usw., bis die gewünschte Stützmauerhöhe erreicht ist. Da die Wandplatten als verlorene Schalung dienen, ist ein rasches, zügiges Arbeiten gewährleistet.

Mit den vorstehend erwähnten Fertigelementen können auch Stützmauern mit Radien aufgebaut werden, wie dies in Fig. 8 gezeigt ist. Bei grossen Radien genügt es, wenn die Stösse der Platten des grösseren Bogens etwas auseinandergehalten werden, währenddem die Stösse der Platten des kleineren Bogens aneinander anliegen. Auf diese Weise ist es möglich, Mauern mit Radien von 10 m und mehr zu bauen. Für kleinere Radien werden für den inneren Bogen Wandplatten verwendet, deren Länge etwas kleiner ist als diejenige der Wandplatten für den äusseren Bogen. Zweckmässigerweise sollten die sichtseitigen Wandplatten immer gleich lang sein, währenddem die hangseitigen Platten unterschiedlich sein können. So wird gewährleistet, dass die Stützmauer aussen immer den gleichen Raster präsentiert.

Als Abschluss der Schwergewichtsstützmauer können auf der obersten Wandplattendoppelreihe entweder Basisbügel 3 oder Montagebügel 2 aufgesteckt und verkeilt werden. Im letzteren Fall kann auf die Montagebügel 2 noch eine Einzelreihe von Wandplatten montiert werden als Abschlusszaun, wie dies in den Figuren 5, 6 und 11 gezeigt ist. Die oberen Stösse dieser Wandplatten können mit den einfachen U-Bügeln 14 gesichert werden. Die Tiefe der Ausnehmungen dieses Bügels entspricht derjenigen der Ausnehmungen 8 und 11.

Infolge der Versetzung der verschiedenen parallelen Wandreihen gegen die Böschung hin entstehen vorne einzelne Stufen mit Öffnungen 15, die begrünt werden können, was ästhetisch sehr vorteilhaft ist. Da sowohl die Montagebügel wie auch die Basisbügel mit Spiel auf den Wandplatten sitzen, ist eine gute Entwässerung der Stützmauer gewährleistet, und es können keine Frostkammern entstehen.

Mit den gleichen vorgefertigten Elementen kann auf ähnliche Art und Weise auch eine Schallschutzwand hergestellt werden (Fig. 7). Wiederum werden auf dem sauberen, tragfähigen Fundament 12 die Basisbügel 3 aufgelegt, die Wandplatten 1 versetzt und mit den Montagebügeln 2 fixiert. Zur Aussteifung der Wand kann auch hier eine Lage Magerbeton in den Innenraum eingebracht werden. Die zweite Lage der Mauer ist wiederum gegenüber der ersten Lage nach aussen versetzt. Wie aus Abbildung 7 hervorgeht, wird nun die dritte Lage nicht mehr wie bei der Stützmauer noch weiter nach aussen versetzt, sondern wieder nach innen zurückversetzt in die Mittelebene der ersten Lage. In analoger Weise werden nun die weiteren Lagen aufgebaut, bis die gewünschte Wandhöhe erreicht ist. Infolge des Elementaufbaus und der wechselweise nach innen und nach aussen gestuften Versetzungen entsteht als Schallabsorptionsfläche eine sehr rauhe Front, die auf beiden Seiten begrünt werden kann. Die Schallschutzwand ist rasch und problemlos aufgestellt und wirkt ästhetisch sehr sauber. Sie ist dauerhaft, stabil und widerstandsfähig. Die Berechnung der Wanddikke folgt in Abhängigkeit von der Statik und der zu erwartenden Windlast. Die Wanddicke kann auf einfache Art und Weise verändert werden durch Verwendung von kürzeren Basis- und Montagebügeln oder anderen Abständen der Ausnehmungen 8, 11. Es ist auch möglich, die verschiedenen Stufen mit unterschiedlicher Dicke auszubilden, wobei die dickste Stufe unten ist, und die oberen Stufen zunehmend dünner ausgebildet sind.

Um den Schallabsorptionsgrad weiter zu erhöhen, ist es zweckmässig, die Platten mit einem absorbierenden Material, z.B. mit einer Steinwollmatte, zu versehen. Diese Matte kann bei der Herstellung der Wandplatten vor dem Einbringen des Betons einfach in die Formschale eingelegt werden.

Mit den Wandplatten 1 und den U-Bügeln 14 kann auch eine einfache Grenzmauer 16 gebaut werden (Fig. 9 und 10). Auch hier wird wieder zuerst ein Fundament 12 mit Magerbeton erstellt und dann die U-Bügel 14 auf das Fundament aufgelegt. Dann werden die Wandplatten 1 auf die U-Bügel 14 aufgesetzt und stirnseitig aneinandergestossen. Die Stösse 13 werden oben mit weiteren U-Bügeln 14 fixiert. Der Sockel der einfachen Grenzmauer kann evtl. aufbetoniert oder auch nur mit Erde aufgefüllt werden. Da die Stösse lose miteinander verbunden sind, wirken sie als eigentliche Gelenke, so dass die Bewegungsfreiheit der Mauer bei Temperaturunterschieden sichergestellt ist und keine Frostschäden auftreten können. Der obere Abschluss der Grenzmauer kann durch ein waagerechtes Eisenprofil 17 mit senkrechten Stützen gebildet werden, welch letztere in die oberen Aussparungen 5 der Wandplatten eingesteckt werden.

## Patentansprüche

1. Mauer, die aus vorgefertigten, rechteckigen Betonplatten (1) und Betonquerbügeln (2,3,14) in Elementbauweise erstellt ist, wobei die stirnseitig aneinander gestossenen, mindestens eine Reihe bildenden Wandplatten (1) oben Aussparungen aufweisen und wobei die Querbügel (2, 3, 14) mit wenigstens einer Ausnehmung (8, 11) versehen sind, in welche die Wandplattenränder einschiebbar sind, dadurch gekennzeichnet, dass die Wandplatten (1) oben mindestens eine mittige und zwei Eckaussparungen (5 bzw. 6) aufweisen, und dass die Querbügel (2, 3, 14) unten und oben über die Stösse (13) der Wandplatten (1) gesteckt sind und diese halten.

2. Mauer nach Anspruch 1, dadurch gekennzeichnet, dass die Querbügel aus Basisbügein (3) und Montagebügein (2) bestehen, dass die letzteren oben und unten je zwei im Abstand (a) voneinander angeordnete Ausnehmungen (8) für die Plattenränder aufweisen, wobei die oberen Ausnehmungen versetzt zu den unteren angeordnet sind, und dass die Basisbügel (3) nur auf der einen Seite zwei im Abstand (a) voneinander angeordnete Ausnehmungen (11) für die Plattenränder aufweisen.

3. Mauer nach Anspruch 2, dadurch gekennzeichnet, dass sie aus mindestens zwei versetzt zueinander angeordneten Lagen besteht, die je zwei parallele oder bogenförmige Wandplattenreihen umfassen, dass die Wandplatten (1) der beiden unteren Wandplattenreihen in die Basisbügel (3) gesteckt sind und durch diese abgestützt sind, dass auf die unteren Wandplattenreihen in die mittigen und Eckaussparungen (5, 6) derselben die Montagebügel (2) aufgesetzt sind, die ihrerseits als Halterung für die oberen Wandplattenreihen dienen, und dass die Abstände der beiden Wandplattenreihen durch den Abstand (a) der Ausnehmungen (8, 11) der Basis- und Montagebügel (3 bzw. 2) gegeben sind.

4. Mauer nach Anspruch 3, dadurch gekennzeichnet, dass bei mindestens drei Lagen diese stufenweise nach aussen versetzt sind zur Bildung einer Schwergewichtsstützmauer oder dass diese wechselweise nach innen und nach aussen versetzt sind zur Bildung einer Schallschutzwand.

5. Mauer nach Anspruch 3, dadurch gekennzeichnet, dass ihr Innenraum mit Beton gefüllt ist, wobei die Wandplatten (1) als verlorene Schalung dienen.

6. Mauer nach Anspruch 3, dadurch gekennzeichnet, dass als oberer Abschluss der Mauer Basisbügel (3) auf die obersten Wandplattenreihen gesteckt sind.

7. Mauer nach Anspruch 3, dadurch gekennzeichnet, dass auf die obersten Wandplattenreihen Montagebügel (2) gesteckt sind, auf welche eine einzelne Wandplattenreihe als Abschlusszaun aufgesetzt ist, wobei die Stösse des Abschlusszaunes oben durch U-Bügel (14) gesichert sind.

8. Mauer nach Anspruch 3, dadurch gekennzeichnet, dass jede Mauerstufe Öffnungen (15) für die Begrünung aufweist.

9. Mauer nach Anspruch 1, dadurch gekennzeichnet, dass die äusseren Flachseiten der Wandplatten (1) mit einem schallabsorbierenden Material versehen sind.

10. Mauer nach Anspruch 1, dadurch gekennzeichnet, dass die Querbügel als einfache U-Bügel (14) ausgebildet sind, wobei die unteren Ekken der Wandplatten (1) auf den unteren, als Füsse dienenden U-Bügel (14) abgestützt sind, das Ganze derart, dass die Mauer einen einfachen Grenzzaun (16) bildet.

11. Mauer nach Anspruch 10, dadurch gekennzeichnet, dass als oberer Abschluss des Grenzzaunes (16) ein waagerechtes Profil (17) mit senkrechten Stützen vorgesehen ist, und dass die Stützen im Bereich der mittigen Aussparungen (5) der Wandplatten (1) über die Plattenränder geschoben und durch diese gehalten sind.

12. Mauer nach Anspruch 1, dadurch gekennzeichnet, dass die Wandplatten (1) auch unten mittige Aussparungen (5) aufweisen und symmetrisch in bezug auf ihre Mittelebene (7) ausgebildet sind.

## Revendications

1. Mur construit par éléments à partir de panneaux de béton rectangulaires préfabriqués (1) et d'étriers transversaux en béton (2,3,14), les panneaux muraux placés joint contre joint du côté frontal formant au moins une rangée et comportant des évidements à leur partie supérieure, et les étriers transversaux (2, 3, 14) étant pourvus d'au moins un évidement (8, 11), dans lequel les bords des panneaux muraux peuvent être insérés, lequel mur est caractérisé en ce que les panneaux muraux (1) comportent à leur partie supérieure au moins un évidement médian (5) et deux évidements d'angles (6) et en ce que les étriers transversaux (2, 3, 14) sont montés dans le haut et dans le bas, sur les joints (13) des panneaux muraux (1) et les maintiennent.

2. Mur suivant la revendication 1, caractérisé en ce que les étriers transversaux se composent d'étriers de base (3) et d'étriers de montage (2), en ce que ces derniers comportent à leur partie supérieure et à leur partie inférieure respectivement, deux évidements (8) séparés par une distance (a) et destinés à recevoir les bords des panneaux, les évidements supérieurs étant décalés par rapport aux évidements inférieurs et en ce que les étriers de base (3) comportent seulement sur un côté deux évidements (11) séparés par la distance (a) et dstinés à recevoir les bords des panneaux.

3. Mur suivant la revendication 2, caractérisé en ce qu'il se compose d'au moins deux échelons décalés entre eux, comprenant chacun deux rangées parallèles ou cintrées de panneaux muraux, en ce que les panneaux muraux (1) des deux rangées inférieures de panneaux sont encastrés dans les étriers de base (3) et soutenus par ceux-ci, en ce que sur les rangées inférieures de panneaux muraux sont encastrés les étriers de montage (2) dans les évidements médians et dans les évidements d'angle (5, 6) des panneaux, ces étriers sevant, à leur tour, de fixation pour les rangées supérieures de panneaux muraux, et en ce que les distances entre les deux rangées de panneaux sont déterminées par la distance (a) entre les évidements (8, 11) des étriers de base et de montage (3 et 2).

4. Mur suivant la revendication 3, caractérisé en ce que, dans le cas où il comprend au moins trois échelons, ceux-ci sont décalés par étages vers l'extérieur pour former un mur de soutènement massif ou en ce qu'ils sont décalés alternativement vers l'intérieur et vers l'extérieur pour former une paroi d'insonorisation.

5. Mur suivant la revendication 3, caractérisé en ce que son espace intérieur est rempli de béton, les panneaux muraux (1) étant utilisés comme coffrage perdu.

6. Mur suivant la revendication 3, caractérisé en ce que, pour former le couronnement du mur, des étriers de base (3) sont encastrés sur les rangées de panneaux muraux les plus élevées.

7. Mur suivant la revendication 3, caractérisé en ce que des étriers de montage (2) sont encastrés sur les rangées de panneaux les plus élevées sur lesquels est posée une seule rangée de panneaux muraux pour servir de couronnement, les joints de ce couronnement étant maintenus à leur partie supérieure par des étriers en U (14).

8. Mur suivant la revendication 3, caractérisé en ce que chaque échelon du mur présente des ouvertures (15) destinées à recevoir de la verdure.

9. Mur suivant la revendication 1, caractérisé en ce que les côtés extérieurs plats des panneaux muraux (1) sont pourvus d'un matériau absorbant le bruit.

10. Mur suivant la revendication 1, caractérisé en ce que les étriers transversaux ont la forme d'étriers simples en U (14), les angles inférieurs des panneaux muraux (1) s'appuyant sur les étriers inférieurs en U (14) utilisés comme pieds, de sorte que le mur forme dans son ensemble un simple mur die clôture (16).

11. Mur suivant la revendication 10, caractérisé en ce que, comme couronnement du mur de clôture (16), on utilise un profilé horizontal (17) à supports verticaux, et en ce que les supports sont poussés au-dessous des bords des panneaux muraux (1) dans la zone des évidements médians (5) de ceux-ci et sont maintenus par lesdits bords des panneaux.

12. Mur suivant la revendication 1, caractérisé en ce que les panneaux muraux (1) comportent également des évidements médians à leur partie inférieure et en ce qu'ils sont réalisés de façon à être symétriques par rapport à leur plan médian (7).

## Claims

1. Wall which is constructed with elements comprising prefabricated, rectangular concrete slabs (1) and transverse concrete ties (2, 3, 14), cutaway portions being provided in the tops of the wall slabs (1) whose end faces abut against one another and which form at least one row, and the transverse ties (2, 3, 14) being provided with at least one recess (8, 11) into which the edges of the wall slabs are insertable, characterised in that the tops of the wall slabs (1) have at least one central cutaway portion and two corner cutaway portions (5 and 6 respectively), and in that the transverse ties (2, 3, 14) are placed over the joints (13) of the wall slabs (1) from above and below and hold the wall slabs.

2. Wall as claimed in claim 1, characterised in that the transverse ties comprise base ties (3) and mounting braces (2), in that the top and the bottom of each mounting brace incorporates two recesses (8) for receiving the edges of the slabs and spaced apart by the distance (a), the top recesses being staggered relative to the bottom recesses, and in that the base ties (3) at only one side has two recesses (11) for the edges of the slabs and spaced apart by the distance (a).

3. Wall as claimed in claim 2, characterised in that it comprises at least two courses which are offset relative to one another and each of which comprises two parallel or arcuate rows of wall slabs, in that the wall slabs (1) of the two lower courses of wall slabs are inserted into the base ties (3) and are supported by the latter, in that the mounting ties (2) are mounted on the lower rows of wall slabs in the central and corner cutaway portions (5, 6) thereof and in turn serve as holders for the upper row of wall slabs, and in that the distances between the two rows of wall slabs are determined by the distance (a) between the recesses (8, 11) in the base teis and mounting ties (3 or 2).

4. Wall as claimed in claim 3, characterised in that, in the case of at least three courses, these are staggered outwardly in a stepwise manner to form a gravity support wall, or in that these courses are staggered alternately inwardly and outwardly to form a sound-insulating wall.

5. Wall as claimed in claim 3, characterised in that its cavity is filled with concrete, wherein the wall slabs (1) serve as a lost mould.

6. Wall as claimed in claim 3, characterised in that base braces (3) are placed onto the topmost rows of the wall slabs to finish off the top of the wall.

7. Wall as claimed in claim 3, characterised in that mounting braces (2) are placed onto the topmost rows of wall slabs, and a single row of wall slabs is placed onto the said mounting braces to form a fence finishing off the top of the wall, the joints of the fence being secured at the top by U-shaped braces (14).

8. Wall as claimed in claim 3, characterised in that each step of the wall has openings (15) for greenery.

9. Wall as claimed in claim 1, characterised in that the outer flat sides of the wall slabs (1) are provided with a sound-absorbing material.

10. Wall as claimed in claim 1, characterised in that the transverse braces are in the form of simple U-shaped braces (14), the bottom corners of the wall slabs (1) being supported on the lower U-shaped braces (14) serving as feet, the entire arrangement being such that the wall forms a simple boundary fence (16).

11. Wall as claimed in claim 10 characterised in that the upper termination of the boundary fence (16) is a horizontal profile (17) having vertical supports, and in that the supports are slipped over the edges of the wall slabs (1) in the region of the central cutaway portions (5) thereof and are held by the edges of the wall slabs.

12. Wall as claimed in claim 1, characterised in that the wall slabs (1) also have central cutaway portions (5) in the bottoms thereof and are of symmetrical construction with respect to their central plane (7).
